# EUROPÄISCHE PATENTSCHRIFT

(11) **EP 0 068 157 B1**
(45) Veröffentlichungstag und Bekanntmachung des Hinweises auf die Patenterteilung: **15.05.1985**
(21) Anmeldenummer: 82104742.0
(22) Anmeldetag: 29.05.1982
(51) Int. Cl.: E06B 5/16, A62C 3/14

(54) **Feuerschutzabschluss**
Fireproof closure
Fermeture à l'épreuve du feu

(30) Priorität: 01.07.1981 DE 3125935
(43) Veröffentlichungstag der Anmeldung: 05.01.1983
(73) Patentinhaber: AUTE Gesellschaft für autogene Technik mbH, CH-8029 Zürich (CH)
(72) Erfinder: Ritz, Otto, Ing. grad., D-6238 Hofheim-Langenhain (DE)
(74) Vertreter: Blumbach Weser Bergen Kramer

## Beschreibung

Die Erfindung betrifft einen Feuerschutzabschluß für Förderanlagen, mit einer eine Öffnung verschließenden Verschlußplatte.

Es sind Feuerschutzabschlüsse bekannt, bei denen die Verschlußplatte als Schieber ausgebildet ist DE-A-2 547 818. Dabei sind bei Feuerschutzabschlüssen, die Öffnungen verschliessen, durch die eine Förderbahn verläuft, Einrichtungen vorgesehen, die Förderbahnteile für eine Förderbahndurchdringung wegklappen oder . wegtauchen. Es werden dadurch nur kurze Förderbahnlücken erforderlich, und bei einem Druck oder Stoß besteht nicht die Gefahr des Aufklappens, jedoch haben diese Feuerschutzabschlüsse den Nachteil eines großen Platzbedarfs. Es ist somit erforderlich, die Ausführungen als lotrecht fallende oder hebend schließende Schieber auszubilden. Es ist auch möglich, daß die Schieber nach rechts oder links seitlich bewegt werden. Außerdem sind für die Führung der Schieber längere Schienen erforderlich, die leicht verschmutzen und dadurch zu Betriebsstörungen führen können.

Eine weitere bekannte Möglichkeit besteht darin, bei Feuerschutzabschlüssen die Verschlußplatte als Klappe auszubilden, wobei ebenfalls zur Förderbahndurchdringung Einrichtungen vorgesehen sein können, die Förderbahnteile wegklappen oder wegtauchen. Bei derartigen Feuerschutzabschlüssen besteht der Vorteil, daß nur ein geringer Platzbedarf erforderlich ist und nur eine Ausführung für Wand- und Deckenöffnungen erforderlich ist. Auch sind die Drehlager der Klappe den Längsführungen bei Schiebern überlegen. Derartige Feuerschutzabschlüsse haben jedoch den Nachteil, daß in Bezug auf das sich ändernde Schließmoment ein Gewichtsaugleich erforderlich ist. Darüberhinaus sind in geschlossenem Zustand oft nur geringe Zuhaltekräfte vorhanden, so daß zusätzliche Einrichtungen erforderlich werden. Insbesondere ist aber bei den Klappen nachteilig, daß relativ lange Förderbahnabschnitte beim Schließen des Feuerschutzabschlusses wegbewegt werden müssen.

Es ist auch bekannt geworden, daß Verschlu- βplatten an einem oder mehreren verschiebbaren Drehlagern zum Öffnen oder Schließen derart befestigt sind, daß zum Öffnen an eine lineare Bewegung sich eine Drehbewegung anschließt, während beim Schließen einer Drehbewegung eine lineare Bewegung folgt (US-A-3 768 203 oder EP-A-0 009 723). Ein derartiger Abschluß ist zwar in der Lage, die Vorteile einer Klappe, nämlich einen geringen Platzbedarf und eine Bewegung in Drehlagern mit den Vorteilen eines Schiebers zu verbinden, erfordert jedoch eine verhättnisn.dßig aufwendige Konstruktion und gefährdet durch den komplizierten Bewegungsvorgang die Funktionssicherheit.

Der Erfindung liegt daher die Aufgabe zugrunde, einen neuartigen Feuerschutzabschluß verfügbar zu machen, bei dem die Vorteile einer Klappe sowie die Vorteile eines Schiebers verbunden sind in einer konstruktiv wenig aufwendigen Weise, so daß neben einer kostengünstigen Herstellung die Funktionssicherheit erhöht ist bei einem geringen Wartungsaufwand und einer erhöhten Lebensdauer.

Die Erfindung besteht darin, daß die Verschlußplatte aufgeteilt ist und aus einem Klappenelement für die Drehbewegung besteht und aus mindestens einem Schieberelement, das unabhängig von dem Klappenelement eine lineare Bewegung ausführt.

In ihrer Weiterbildung schlägt die Erfindung vor, daß bei einer senkrechten Anordnung ein über dem Klappenelement angeordnetes Schieberelement und ein unter dem Klappenelement angeordnetes Schieberelement für einen Gewichtsausgleich miteinander verbunden sind.

Dabei besteht zweckmäßig die Verbindung aus einem über Rollen geführten Seilzug.

Um ausgleichende oder gegenwirkende Drehmomente zu erzeugen, ist vorgesehen, daß zur Unterstützung der Schließbewegung des aus konstruktiven Gründen außermittig aufgehängten bzw. gelagerten Klappenelements zusätzliche Gewichte, gegebenenfalls an Hebeln, an diesem befestigt sind.

Eine vorteilhafte Ausführungsform der Erfindung besteht darin, daß bei einem durch Schwerkraft bewegbaren Klappenelement Haltemagnete dieses in Lage halten und die Bewegung des Klappenelements beim Schließvorgang durch entsprechende Schaltung der Haftmagnete erfolgt.

Die Erfindung soll nachstehend anhand von Ausführungsbeispielen unter Bezugnahme auf die beigefügten Zeichnungen näher erläutert werden. In den Zeichnungen zeigen :
Figur 1 einen Feuerabschluß für eine Wandöffnung mit Klappenelement und oberhalb und unterhalb angeordneten Schieberelementen in seitlicher Darstellung ;
Figur 2 eine Draufsicht auf einen Feuerschutzabschluß nach Fig. 2.

In Fig. 1 ist ein Feuerschutzabschluß dargestellt, bei dem die Verschlußplatte aus einem Klappenelement 1a für die Drehbewegung besteht und aus einem über dem Klappenelement 1a angeordneten Schieberelement 1b sowie einem unter dem Klappenelement 1a angeordneten Schieberelement 1c. Damit ist die von der Verschlußplatte auszuführende Dreh- und Llnearbewegung aufgelöst in eine Drehbewegung, die das Klappelement 1a durchführt, und eine Linearbewegung, die von den Schieberelementen 1b und 1c ausgeführt wird.

Wie Fig. 2 zeigt, ist das über dem Klappenelement 1a angeordnete Schieberelement 1b mit dem unter dem Klappenelement 1a angeordnete Schieberelement 1c durch einen Seilzug 41 verbunden, der über Rollen 42 geführt ist.

Auf diese Weise kann ein gegenseitiger Gewichtsaugleich erreicht werden, und das Lager 43 bzw. 44, das eine Schwenkbewegung des Klappenelements 1a ermöglicht, wird entlastet. In den Fig. 1 und 2 ist der Feuerschutzabschluß während des Schließvorgangs dargestellt. Das Klappenelement 1a der Verschlußplatte ist bereits eingeschwenkt, aber die Schieberelemente 1b und 1c befinden sich noch in ihrer Ausgangslage, bevor sie sich in Pfeilrichtung bewegen und damit die von ihnen getragenen Förderbahnteile 32a bzw. 32b. In Fig. 2 ist in dünnen Linien die Stellung dargestellt, die das Schieberelement 1c mit dem Förderbahnteil 32a in der Schlie-Bstellung einnimmt.

## Patentansprüche

1. Feuerschutzabschluß für Förderanlagen mit einer eine Öffnung verschließenden Verschlußplatte dadurch gekennzeichnet, daß die Verschlußplatte aufgeteilt ist und aus einem Klappenelement (1a) das ausschließlich eine Drehbewegung und aus mindestens einem Schieberelement (1b, 1c), das unabhängig von dem Klappenelement eine lineare Bewegung ausführt, besteht.

2. Feuerschutzabschluß nach Anspruch 1, dadurch gekennzeichnet, daß bei einer lotrechten Anordnung ein über dem Klappenelement (1a) angeordnetes Schieberelement (1b) und ein unter dem Klappenelement (1a) angeordnetes Schieberelement (1c) für einen Gewichtsausgleich miteinander verbunden sind.

3. Feuerschutzabschluß nach Anspruch 1 oder 2, dadurch gekennzeichnet, daß die Verbindung aus einem über Rollen (41) geführten Seilzug (42) besteht.

4. Feuerschutzabschluß nach einem der Ansprüche 1 bis 3, dadurch gekennzeichnet, daß zur Unterstützung der Schließbewegung des aus konstruktiven Gründen außermittig aufgehängten bzw. gelagerten Klappenelements (1a) zusätzliche Gewichte, gegebenenfalls an Hebeln, an diesem befestigt sind, um ausgleichende oder entgegenwirkende Drehmomente zu erzeugen.

5. Feuerschutzabschluß nach einem der Ansprüche 1 bis 4, dadurch gekennzeichnet, daß bei einem durch Schwerkraft bewegbaren Klappenelement (1a) Haltemagnete dieses in Lage halten und die Bewegung des Klappenelements (1a) beim Schließvorgang durch entsprechende Schaltung der Haftmagnete erfolgt.

## Claims

1. A fire shutter for conveyor plants, comprising a plate which closes an aperture, characterised in that the closure plate is divided and consists of one flap element (1a) which performs solely a rotary movement, and at least one slide element (1b, 1c) which performs a linear movement independently of the flap element.

2. A fire shutter according to claim 1, characterised in that in the case of a vertical arrangement a slide element (1 b) disposed above the flap element (1a) and a slide element (1c) disposed below the flap element (1a) are interconnected for weight compensation.

3. A fire shutter according to claim 1 or 2, characterised in that the connection consists of a cable (42) trained over pulleys (41).

4. A fire shutter according to any one of claims 1 to 3, characterised in that in order to assist the closing movement of the flap element (1a) which is mounted or suspended eccentrically for structural reasons, additional weights are secured thereon, on levers if necessary, in order to produce compensating or counteracting torques.

5. A fire shutter according to any one of claims 1 to 4, characterised in that in the case of a flap element (1a) movable by gravity retaining magnets hold it in position and the movement of the flap element (1a) during the closing operation is effected by appropriate switching of the magnets.

## Revendications

1. Fermeture à l'épreuve du feu pour installations de transport, présentant une plaque de fermeture fermant une ouverture, caractérisée par le fait que la plaque de fermeture est divisée et est formée d'un élément de volet (1a) qui effectue exclusivement un mouvement de rotation et d'au moins un élément de coulisseau (1 b, 1c) qui effectue un mouvement linéaire indépendamment de l'élément de volet.

2. Fermeture à l'épreuve du feu selon la revendication 1, caractérisée par le fait que dans le cas d'une disposition verticale, un élément de coulisseau (1 b) disposé au-dessus de l'élément de volet (1a) et un élément de coulisseau (1c) disposé en dessous de l'élément de volet sont reliés entre eux en vue d'une compensation de poids.

3. Fermeture à l'épreuve du feu selon l'une des revendications 1 et 2, caractérisée par le fait que la liaison est formée d'un câble de traction (42) guidé sur des poulies (41).

4. Fermeture à l'épreuve du feu selon l'une quelconque des revendications 1 à 3, caractérisée par le fait que pour soutenir le mouvement de fermeture de l'élément de volet (1a) suspendu ou monté de façon excentrée pour des raisons de construction, des poids supplémentaires sont fixés à celui-ci, éventuellement par des leviers, pour engendrer des couples se compensant ou s'opposant.

5. Fermeture à l'épreuve du feu selon l'une quelconque des revendications 1 à 4, caractérisée par le fait que dans le cas d'un élément de volet (1a) pouvant se mouvoir par gravité, des aimants de retenue retiennent celui-ci en position et que le mouvement de l'élément de volet (1a) s'effectue, lors du processus de fermeture, par commande appropriée des aimants de collage.
